# EUROPÄISCHE PATENTSCHRIFT

(11) **EP 1 329 269 B1**
(45) Veröffentlichungstag und Bekanntmachung des Hinweises auf die Patenterteilung: **09.02.2005**
(21) Anmeldenummer: 02405027.0
(22) Anmeldetag: 17.01.2002
(51) Int. Cl.: B21D 26/02, B21C 37/29

(54) **Innenhochdruck-Umformvorrichtung und Verwendung derselben**
Apparatus for hydro-forming and its use
Appareil d'hydroformage et son utilisation

(43) Veröffentlichungstag der Anmeldung: 23.07.2003
(73) Patentinhaber: Alcan Technology & Management AG, 8212 Neuhausen am Rheinfall (CH)
(72) Erfinder: Leppin, Christian, 8200 Schaffhausen (CH); Gehrig, Markus, 8200 Schaffhausen (CH)

(56) Entgegenhaltungen:
- WO-A-01/28708
- DE-A- 19 530 056
- DE-A- 19 751 035
- DE-A- 19 805 172
- US-A- 4 364 251

## Beschreibung

Vorliegende Erfindung betrifft eine Vorrichtung zum Umformen eines wenigstens einen Hohlraum aufweisenden Werkstücks mittels über ein strömbares Wirkmedium in dem abgedichteten Hohlraum des Werkstücks erzeugten Innenhochdrucks, enthaltend ein Umformwerkzeug mit einer das Werkstück aufnehmenden Kavität, und eine Druckerzeugungsanlage zur Erzeugung eines Innenhochdrucks. Die Erfindung betrifft ferner ein Verfahren zum Umformen besagter Werkstücke unter Verwendung einer erfindungsgemässen Vorrichtung.

Eine Vorrichtung gemäß dem Oberbegriff der Ansprüche 1 und 2 ist beispielsweise aus der DE-A-195 30 056 bekannt.

Beim sogenannten Innenhochdruckumformverfahren, nachfolgend IHU-Verfahren genannt, wird ein Hohlkörper mittels Innenhochdruck ausgedehnt bzw. umgeformt. Dazu werden die Öffnungen des Hohlkörpers mittels Dichtstempel abgedichtet, um in dessen Hohlraum mittels eines Wirk- bzw. Druckmediums, welches über den Dichtstempel in den Hohlraum des Werkstücks zugeführt wird, einen Überdruck aufzubauen und zu halten. Der erzeugte Überdruck führt zu einer Ausweitung bzw. Umformung des Hohlkörpers, wobei der Hohlkörper die durch die Werkzeugkavität, in welche der Hohlkörper zuvor eingelegt wurde, vorgebene Raumform annimmt.

Seit einiger Zeit nutzt man mit dem IHU-Verfahren ferner auch eine Verfahrenskombination von Umformen und Schneiden, Stanzen bzw. Lochen. Das heisst, während dem IHU-Verfahren werden mittels Innenhochdruck zugleich Ausnehmungen aus den Wandungen herausgearbeitet.

Die umformrelevanten Drücke, welche aufgebaut werden müssen, hängen unter anderem vom umzuformenden Werkstoff, von der Formgebung und den Wanddikken des Werkstücks sowie von der Umformgeometrie und dem Umformungsgrad ab. Ferner erfordert das Auspressen von Öffnungen mittels IHU-Verfahrens besondere Anforderungen an die Innendrücke.

Zur Erzeugung des Innenhochdrucks stehen bis anhin sogenannte gleichförmig arbeitende Druckübersetzer mit hydraulischem Antrieb für flüssige Druckmedien im Einsatz. Gleichförmig arbeitende Druckübersetzer sind funktionsgemäss zwei längsgekoppelte Zylinder mit verschieden grossen Wirkflächen A₁, A₂, praktisch als Gerät mit Stufenkolben ausgeführt, mit denen der primärseitig aufgebrachte Druck p₁ auf den höheren Enddruck, den sogenannten Sekundärdruck p₂, gewandelt wird, wobei der Stufenkolben zur Druckerzeugung einen einfachen Weg zurücklegt. Der Druckerhöhungsfaktor ergibt sich bei Vernachlässigung der Reibungsdruckverluste als Verhältnis der Wirkflächen:$\frac{{\text{p}}_{\text{2}}}{{\text{p}}_{\text{1}}} \text{=} \frac{{\text{A}}_{\text{1}}}{{\text{A}}_{\text{2}}} \text{.}$

Da der Druckübersetzer sekundärseitig mit relativ grosser Kolbenfläche arbeitet, erfolgt der primärseitige Betrieb in der Regel mit flüssigen Medien.

Üblicherweise enthält die Druckerzeugungsanlage eine Vorfüllpumpe, welche das Innenhochdruck-System zu Beginn des Umformprozesses mit dem Druckmedium beschickt und zugleich einen erhöhten Basisdruck erzeugt. Mittels Druckübersetzer wird nachfolgend der End- bzw. Umformdruck erzeugt. Da der Volumenstrom des kaum komprimierbaren flüssigen Druckmediums aufgrund des vorgängig erzeugten Basisdrucks klein ist, wird der durch den Stufenkolben erzeugte Umformdruck unmittelbar erreicht, wobei der einfach zurückgelegte Weg des Stufenkolbens in der Regel unter dem maximal möglichen einfachen Kolbenweg liegt.

Der durch den Druckübersetzer maximal erzeugbare Volumenstrom des Druckmediums ist durch den einfachen Kolbenweg begrenzt, d.h. nachdem der Stufenkolben einen einfachen Kolbenweg zurückgelegt hat, ist eine weitere Druckerhöhung nicht mehr möglich. Diese Problematik tritt beispielsweise in Fällen auf, in welchen der Druckübersetzer relativ hohe Volumenströme zur Druckerzeugung generieren muss, wie beispielsweise bei einem Leck auf der Hochdruckseite oder bei sehr grossen Profilaufweitungen im Umformprozess. So kann es vorkommen, dass der Druckübersetzer den notwendigen Maximaldruck nicht erzeugen kann, da dieser nach Zurücklegen eines einfachen Kolbenweges durch den Stufenkolben noch nicht erreicht ist.

Herkömmliche, mit Druckübersetzern ausgerüstete IHU-Vorrichtungen sind relativ unflexibel, da der Volumenstrom, welcher ein Druckübersetzer zur Erzeugung des Innenhochdrucks generieren kann, durch den einfachen Kolbenweg begrenzt ist. Ferner ist die Installation und der Betrieb herkömmlicher Druckübersetzer verhältnismässig aufwendig, so dass z.B. der Aufbau einer IHU-Vorrichtung zu temporären Versuchszwecken oder für Kleinserien unter Verwendung von gleichförmig arbeitenden Druckübersetzern kaum wirtschaftlich ist.

Aufgabe vorliegender Erfindung ist, eine IHU-Vorrichtung mit einer Druckerzeugungsvorrichtung vorzuschlagen, welche eine flexible Leistungsanpassung bezüglich der Höchstdrücke erlaubt sowie flexibel in ihrer Installation und im Arbeitseinsatz ist und trotzdem kostengünstig ist.

Die Aufgabe wird dadurch gelöst, dass die Druckerzeugsanlage eine Verdrängungspumpe mit einem Druckübersetzer aus einem längsgekoppelten Verdrängungskörper mit verschieden grossen Wirkflächen A₁, A₂ enthält, und der Verdrängungskörper mit einer Hubfrequenz *f* arbeitet, und sich mittels Hubbewegungen des Druckübersetzers ein primärseitig aufgebrachter Druck p₁ bis zur Erreichung eines sekundärseitigen Enddruckes jeweils auf einen höheren Sekundärdruck p₂ wandeln lässt, wobei sich der Druckerhöhungsfaktor aus der Beziehung:$\frac{{\text{p}}_{\text{2}}}{{\text{p}}_{\text{1}}} \text{=} \frac{{\text{A}}_{\text{1}}}{{\text{A}}_{\text{2}}}$ ableiten lässt.

Ferner betrifft die Erfindung auch eine Vorrichtung zum Umformen eines wenigstens einen Hohlraum aufweisenden Werkstücks mittels über ein strömbares Wirkmedium in dem abgedichteten Hohlraum des Werkstücks erzeugten Innenhochdrucks, enthaltend ein Umformwerkzeug mit einer das Werkstück aufnehmenden Kavität, wobei das Umformwerkzeug Mittel zum Anbringen von Ausnehmungen, insbesondere von Lochungen, im Werkstück während des IHU-Prozesses enthält, und die Mittel einen in einem Wandhohlraum des Formwerkzeuges wandschlüssig geführten Stempel umfassen, wobei die Ausnehmungen durch Zurückfahren des Stempels entgegen dem Werkstück über die Wirkung des Innenhochddrucks eingebracht werden, und die Stempelbewegung über einen Stempelgegendruck gesteuert wird und der Stempelgegendruck über eine Druckerzeugungsanlage erzeugt wird. Die besagte Druckerzeugungsanlage enthält eine Verdrängungspumpe mit einem Druckübersetzer aus einem längsgekoppelten Verdrängungskörper mit verschieden grossen Wirkflächen A₁, A₂, wobei der Verdrängungskörper mit einer Hubfrequenz *f* arbeitet, und mittels Hubbewegungen des Druckübersetzers ein primärseitig aufgebrachter Druck p₁ bis zur Erreichung eines sekundärseitigen Enddruckes jeweils auf einen höheren Sekundärdruck p₂ gewandelt wird, wobei sich der Druckerhöhungsfaktor aus der Beziehung:$\frac{{\text{p}}_{\text{2}}}{{\text{p}}_{\text{1}}} \text{=} \frac{{\text{A}}_{\text{1}}}{{\text{A}}_{\text{2}}}$ ableiten lässt.

Der zur Erreichung eines sekundärseitigen Enddruckes während eines Umformzykluses mit einer Hubfrequenz f arbeitende Druckübersetzer der Verdrängerpumpe ist foglich im Gegensatz zum gleichförmig arbeitenden Druckübersetzer ein oszillierender Druckübersetzer, welcher den vorgebenen Kolbenweg mehrfach zurücklegt. Somit lässt sich im Gegensatz zum gleichförmig arbeitenden Druckübersetzer ein kontinuierlicher, unbegrenzter Volumenstrom des Druckmediums erzeugen, da dieser nicht von einem einfachen Kolbenweg abhängig ist.

Die Werkstücke können zum Beispiel Ein- oder Mehrkammerhohlprofile mit stirnseitigen Öffnungen sein. Ferner können die Werkstücke auch Hohlkörper mit einer behälterförmigen Gestalt sein. Die Werkstücke sind bevorzugt aus Metall, insbesondere aus Aluminium oder einer Aluminiumlegierung.

Die Druckerzeugungsanlage zur Erzeugung des Innenhochdrucks und/oder des Stempelgegendrucks enthält bevorzugt eine Hubkolbenhochdruckpumpe, auch Kolbenhochdruckpumpe genannt. Die Kolbenhochdruckpumpe ist primärseitig bevorzugt pneumatisch, d.h. mit einem Gas, wie Luft. bzw. Druckluft, betrieben. Die Kolbenhochdruckpumpe wird bevorzugt mit Druckluft im Bereich von 1 bis 15 bar angetrieben, wobei die Druckluft mittels eines separaten Verdichters, wie Kompressor, auf einen höheren Druck befördert und der Verdrängungspumpe zugeführt wird. Die Kolbenhochdruckpumpe kann primärseitig auch hydraulisch, d.h. mit einem flüssigen Medium betrieben werden. Die Kolbenhochdruckpumpe ist bevorzugt selbstsaugend.

Die Kolbenhochdruckpumpe kann primärseitig einen ein- oder mehrstufigen Kolbenantrieb aufweisen. Das heisst, die Kolbenhochdruckpumpe kann primärseitig einen, zwei, drei oder mehrere gekoppelte Kolben aufweisen. Die Kolbenhochdruckpumpe mit einem primärseitig ein- oder mehrstufigen Kolbenantrieb kann ferner eine einfach- oder doppelwirkende Kolbenhochdruckpumpe sein. Das heisst, die Kolbenhochdruckpumpe erzeugt in einer oder beiden Hubrichtungen einen sekundärseitigen Druck.

In einer bevorzugten Ausführung der Erfindung enthält die Druckerzeugungsanlage zur Erzeugung des Innenhochdrucks und/oder des Stempelgegendrucks eine Mehrzahl von parallel geschalteten Kolbenhochdruckpumpen. Die Kolbenhochdruckpumpen bedienen ein gemeinsames Hochdrucksystem, wobei die Kolbenhochdruckpumpen zur Erreichung eines möglichst konstanten Förderstroms bevorzugt über einen Hubfrequenzrichter, z.B. einen pneumatischen Hubfrequenzrichter, gesteuert sind, so dass in wechselseitigem Arbeitstakt ein kontinuierlicher Förderstrom bis zur Erreichung des Solldruckes erzeugt wird.

Das Wirkmedium, welches sekundärseitig, d.h. zur Erzeugung des Innenhochdrucks und/oder des Stempelgegendrucks, eingesetzt wird, ist bevorzugt ein dünn- bis dickflüssiges Wirkmedium. Das Wirkmedium kann beispielsweise Wasser und/oder Öl enthalten und z.B. eine Wasser-ÖI-Emulsion sein. Primärseitig kann der Kolbenantrieb wie bereits genannt durch eine Flüssigkeit oder ein Gas erfolgen.

Der Druckübersetzer der Kolbenhochddruckpumpe enthält bevorzugt einen Hochdruckkolben mit kleiner Kolbenfläche, welcher Komponente eines Hochdruckteils ist, und einen Antriebskolben, insbesondere einen Luftantriebskolben, mit grosser Kolbenfläche, welcher Komponente eines Antriebteils, insbesondere eines Luftantriebteils ist. Der Betriebsdruck ist im wesentlichen abhängig vom Übersetzungsverhältnis zwischen dem Antriebskolben und dem Hochdruckkolben. Da der Stufenkolben sich durch eine oszillierende Arbeitsweise auszeichnet und dadurch der erzeugbare Volumenstrom prinzipiell unbeschränkt ist, kann die hochdruckseitige Kolbenfläche im Vergleich zu herkömmlichen gleichförmig arbeitenden Druckübersetzern sehr klein gewählt werden, was wiederum die Anlagengrösse reduziert.

Ist der Antriebteil ein Luftantriebteil, so weist dieser einen Luftantriebsanschluss auf, an welchen eine Luftantriebszuleitung gekoppelt ist. Durch Einsatz eines Druckluftreglers in der Luftantriebsleitung kann der Betriebsdruck gegebenenfalls leicht voreingestellt werden. Der Hochdruckteil verfügt über eine an einen Sauganschluss gekoppelte Saugseite sowie eine an einen Druckanschluss gekoppelte Druckseite. Der Sauganschluss verfügt über eine Einlass-Armatur und der Druckanschluss über ein Auslass-Armatur. Die Armaturen können z.B. Ventile, wie Einlass- bzw. Auslassventile, Klappen oder Schieber sein, welche gegebenenfalls Sensor-gesteuert sind.

Durch Ausführen eines Vorhubes durch den Antriebskolben wird im Hochdruckteil ein Unterdruck erzeugt, wodurch an der Saugseite der Pumpe das Einlassventil geöffnet wird und das Wirkmedium aus der Saugseite in die Kolbenkammer der Hochdruckseite strömt während das Auslassventil geschlossen bleibt. Mittels Luftantrieb wird primärseitig ein Rückhub erzeugt, durch welchen auf der Hochdruckseite ein Sekundärdruck aufgebaut wird, wodurch das Auslassventil geöffnet wird und über eine Druckleitung im Umformwerkzeug ein Innenhochdruck bzw. Stempelgegendruck aufgebaut wird. Das Einlassventil bleibt während dieses Vorganges geschlossen.

Die Kolbenhochdruckpumpe arbeitet bis der angestrebte Enddruck aufgebaut bzw. der Druckausgleich erreicht ist. Bei Druckabfall, z.B. durch lecke Dichtungen, kann die Kolbenhochdruckpumpe den erneuten Druckausgleich herstellen. Mittels Drucksensoren und einer Druckregulierungseinheit kann die Arbeitsweise der Kolbenhochdruckpumpe automatisiert werden, so dass die Kolbenhochdruckpumpe bei erreichen des End- bzw. Solldruckes automatisch stoppt und bei einem allfälligem Druckabfall automatisch den Solldruck wieder aufbaut.

Die Druckhaltung erfolgt, solange kein Druckabfall hochdruckseitig eintritt, ohne Energieverbrauch, da durch das geschlossene hochdruckseitige Auslassventil kein Druckabbau möglich ist. Die erzeugten Drücke für die Innenhochdruckumformung und/oder für die intergrierte Ausführung von Lochungen mittels hochdruckgesteuerten Stempeln können bis zu 4000 bar betragen.

Die Kolbenhochdruckpumpen können in den Saug- und/oder Druckleitungen zum Ausgleich des pulsierenden Volumenstroms sogenannte Windkessel (Saug-, bzw. Druckwindkessel) enthalten.

Die Druckerzeugungsanlage zur Erzeugung des Innenhochdrucks und/oder des Stempelgegendrucks enthält bevorzugt eine Vorfüllpumpe zur Füllung des Werkstückes mit dem Wirkmedium und zur Erzeugung eines Basisdrucks, auf welchem mit einer oder mehreren Kolbenhochdruckpumpen der Enddruck aufgebaut wird. Mit der Vorfüllpumpe kann beispielsweise ein Basisdruck von 1 bis 150 bar aufgebaut werden. Besonders bevorzugt werden Basisdrücke von 1 bis 10 bar aufgebaut. Die Vorfüllpumpe kann z.B. eine Kreiselpumpe sein.

Da mittels der genannten Verdrängungspumpe ein prinzipiell unbegrenzter Volumenstrom erzeugt werden kann, kann fallweise auf eine Vorfüllpumpe verzichtet werden.

Die erfindungsgemässe Vorrichtung kann eine Druckerzeugungsanlage gemäss Erfindung sowohl zur Erzeugung eines Innenhochdrucks als auch zur Erzeugung eines Stempelsgegendrucks zum Anbringen von Ausnehmungen, insbesondere Lochungen, im Werkstück mittels druckgesteuerten Stempeln während des Innenhochdruckumformprozesses enthalten. Die Druckerzeugung für die beiden Verfahrensvorgänge kann durch dieselbe Druckerzeugungsanlage geschehen. Die Drukkerzeugung erfolgt jedoch bevorzugt durch separate, nicht gekoppelte Druckerzeugungsanlagen.

Das Umformwerkzeug kann über mechanische Befestigungsmittel, wie Schrauben, geschlossen und zugehalten werden. Das Schliessen und Zuhalten des Umformwerkzeugs kann auch über eine Hydraulik-Vorrichtung erfolgen.

Ein weiterer Gegenstand der Erfindung zeichnet sich ferner dadurch aus, dass die auf das Umformwerkzeug auszuübenden Schliess- und Zuhaltekräfte mittels einer Verdrängungspumpe, insbesondere mittels einer Kolbenhochdruckpumpe, wie im vorangehenden Text beschrieben, erzeugt werden. Sämtliche vorangehend beschriebenen Ausführungsvarianten der Verdrängungs- bzw. Kolbenhochdruckpumpen finden auch auf diesen Gegenstand Anwendung.

Ferner ist in einem weiteren Gegenstand der Erfindung zwecks Erzeugung der Schliess- und Zuhaltekräfte sowie zwecks Nachführen der den Hohlraum des Werkstücks abdichtenden Zylinder, auch Dichtstempel genannt, wenigstens eine Verdrängungspumpe, insbesondere eine Kolbenhochdruckpumpe, wie im vorangehenden Text beschrieben, vorgesehen. Sämtliche im vorangehenden Text beschriebenen Ausführungsvarianten der Verdrängungs- bzw. Kolbenhochdruckpumpen finden auch auf diesen Gegenstand Anwendung.

Der Einsatz von Verdrängungs- bzw. Kolbenhochdruckpumpen in der IHU-Anlage wie vorangehend beschrieben zur Erzeugung des Innenhochdrucks, zur Erzeugung des Stempelgegendrucks für Lochungen, zur Erzeugung der Schliess- und Zuhaltekräfte des Umformwerkzeugs oder zur Erzeugung der Schliess- und Zuhaltekräfte der Dichtstempel kann für jede Verwendung einzeln und unabhängig von den anderen Verwendungszwecken oder in beliebiger Kombination miteinander geschehen. Ebenso können für jede Verwendung separate oder miteinander gekoppelte Drukkerzeugungsanlagen vorgesehen sein.

Die Erfindung betrifft auch ein Verfahren zum Umformen eines wenigstens einen Hohlraum aufweisenden Werkstücks mittels über ein strömbares Wirkmedium in dem abgedichteten Hohlraum des Werkstücks erzeugten Innenhochdrucks, wobei der Innenhochdruck mittels einer Verdrängerpumpe gemäss dem Kennzeichen des Anspruchs 1 erzeugt wird.

Die Vorrichtung gemäss Erfindung erlaubt eine flexible Anpassung der IHU-Anlage an die Leistungserfordernisse des Umformprozesses. Bei Bedarf kann die Druckleistung durch Zuschalten von weiteren Kolbenhochdruckpumpen mühelos erhöht werden. Die besagten Kolbenhochdruckpumpen sind im Gegensatz zu gleichförmig arbeitenden Druckübersetzern von kleinerem Gewicht und kleinerer Grösse, so dass die erfindungsgemässe Vorrichtung z.B. für Versuchszwecke oder für Kleinserien schnell und problemlos auf- und abgebaut sowie transportiert werden kann.

Ferner erlaubt die erfindungsgemässe Vorrichtung die räumliche Trennung von Umformwerkzeug und Druckerzeugungsanlage, wobei die Druckerzeugung über Druckzuleitungen auf das Umformwerkzeug erfolgt.

Die Verwendung von Hochdruckkolbenpumpen der beschriebenen Art zur Steuerung des Stempeldrucks bzw. Stempelgegendrucks weist überdies den Vorteil auf, dass innerhalb des Wanddurchstosses keine Druckübersetzer eingesetzt werden muss. Dadurch kann der maximale Durchmesser des Wandurchstosses gleich oder nur ein geringes Mass grösser ausgelegt werden als der Stempeldurchmesser. Es können somit mehrere nahe beieinander liegende Ausnehmungen durch individuell druckgesteuerte Stempel erfolgen. Ferner ist der Bearbeitungsaufwand zur Herstellung von Stempelöffnungen in der Werkzeugform wesentlich geringer.

Im folgenden wird die Erfindung beispielhaft und mit Bezug auf die beiliegenden Zeichnungen näher erläutert. Es zeigen;
- Fig. 1:: schematische Darstellung eines Ausführungsbeispiels einer erfindungsgemässen IHU-Vorrichtung mit Druckerzeugungsanlage;
- Fig. 2a,b:: Funktionsschema einer einfachwirkenden Kolbenhochddruckpumpe mit einstufigem Luftantrieb;
- Fig. 3a,b:: Funktionsschema einer doppelwirkenden Kolbenhochdruckpumpe mit einstufigen Luftantrieb;
- Fig. 4a,b:: Funktionsschema einer einfachwirkenden Kolbenhochddruckpumpe mit mehrstufigem Luftantrieb.

Die IHU-Vorrichtung gemäss Fig. 1 enthält ein Umformwerkzeug 4 mit einer Kavität, welche ein Hohlprofil 42 mit einem Profilhohlraum 5 aufnimmt, wobei zur Erzeugung eines Innenhochdrucks im Profilhohlraum 5 die stirnseitigen Profilöffnungen mit Stempeln 43 abgedichtet sind. Die IHU-Vorrichtung enthält ferner eine Druckerzeugungsanlage 1, welche eine Druckerzeugungs-Einheit 2 aus einer oder mehreren parallel geschalteten Kolbenhochdruckpumpen sowie eine Vorfüllpumpe 3 umfasst. Über die Druckzuleitung 9 wird der Profilhohlraum 5 durch die Vorfüllpumpe 3 mit dem Wirkmedium gefüllt und gleichzeitig ein Basisdruck erzeugt, während über eine Leitung 41 in der Füllphase die Entlüftung des Profilhohlraumes 5 erfolgt.

Die Druckerzeugungs-Einheit 2 enthält eine Ansaugleitung 44, durch welche das Wirkmedium über einen Sauganschluss dem Hochdruckbereich zugeführt wird. Ferner enthält die Druckerzeugungs-Einheit 2 primärseitig eine Luftantriebsleitung 40, über welche die Antriebsluft mit einem Druck von z.B. 1 - 10 bar zugeführt wird. Der Luftantriebsleitung 40 kann ein Verdichter (Kompressor) vorgeschaltet sein (nicht gezeigt). Die Druckzuleitung 7a ist über einen Druckanschluss an die Hochdruckseite der Druckerzeugungs-Einheit 2 gekoppelt. Nachdem ein Basisdruck mittels der Vorfüllpumpe erzeugt wurde, wird mittels der Druckerzeugungseinheit 2 über die Druckzuleitung 7a der Enddruck aufgebaut und der Umformprozess eingeleitet. Die Ableitung des Wirkmedium nach dem Umformprozess erfolgt über die Leitung 41, wobei das Wirkmedium mittels Druckluft, welche über eine Leitung 8 in den Profilhohlraum 5 eingebracht wird, ausgetrieben wird. Die Ableitung des Wirkmediums aus dem Profilhohlraum kann jedoch auch andersweitig geschehen.

Das Umformwerkzeug 4 kann ferner eine Locheinrichtung 6 enthalten, welche einen wandschlüssig in einem Wanddurchstoss im Umformwerkzeug 4 geführten Stempel enthält. Die Stempelbewegung bzw. -position wird mittels Druckregulierung über eine Druckzuleitung 7b gesteuert. Die Druckregulierung erfolgt über eine Kolbenhochdruckpumpe der Druckerzeugungs-Einheit 2. Die Kolbenhochdruckpumpe zur Steuerung der Stempelbewegung kann fallweise eine von der Innenhochdruckerzeugungsanlage entkoppelte, separate Vorrichtung sein.

Die Kolbenhochdruckpumpe 10a,b einer ersten Ausführungsart gemäss Fig. 2a,b ist eine einfachwirkende Kolbenhochdruckpumpe mit einstufigem Luftantrieb. Über einen Luftversorgungsanschluss 17a,b wird Druckluft einem Luftantriebteil 12a,b zugeführt, wobei ein Luftantriebskolben 13a,b durch Druckluft-Beaufschlagung angetrieben wird. Der Luftantriebskolben 13a,b ist mit einem Hochdruckkolben 14a,b eines Hochdruckteils 11a,b gekoppelt, wobei der Hochdruckkolben 14a,b unter Ausbildung eines Übersetzungsverhältnisses eine kleinere Kolbenwirkfläche aufweist als der Luftantriebskolben 13a,b. Der Hochdruckteil 11a,b enthält einen Sauganschluss 16a,b mit einem Einlassventil sowie einen Druckanschluss 15a,b mit einem Auslassventil. Je nach Arbeitstakt des ozillierenden Druckübersetzers (Luftantriebskolben und Hochdruckkolben) wird ein flüssiges Wirkmedium durch den zurückfahrenden Hochdruckkolben unter Erzeugung eines Unterdruckes durch eine Zuleitung aus einem Reservoir über das Einlassventil in den Kolbenraum des Hochdruckteils 11a,b angesaugt und durch Vorfahren des Hochdruckkolbens 14a,b unter Erzeugung eines Primärdrucks *p*_{*1*} am Luftantriebskolben 13a,b und eines Sekundärdrucks *p*_{*2*} am Hochdruckkolben 14a,b durch das Auslassventil in die Druckleitung resp. in den Profilhohlraum zwecks Erzeugung des Innenhochdrucks gepresst.

Die Kolbenhochdruckpumpe 30a,b einer zweiten Ausführungsart gemäss Fig. 3a,b ist eine doppelwirkende Kolbenhochdruckpumpe mit einstufigem Luftantrieb. Über Luftversorgungsanschlüsse 37a,b an beiden Abschnittsenden des Luftantriebteils 32a,b wird wechselseitig, je nach Takt, Druckluft einem Luftantriebteil 32a,b zugeführt, wobei ein Luftantriebskolben 33a,b durch wechselseitige Druckluft-Beaufschlagung beidseitig angetrieben wird. Der Luftantriebskolben 33a,b ist beiderseits mit je einem Hochdruckkolben 34a,b zweier Hochdruckteile 31a,b gekoppelt, wobei die beiden Hochdruckkolben 34a,b unter Ausbildung eines Übersetzungsverhältnisses eine kleinere Kolbenwirkfläche aufweisen als der Luftantriebskolben 33a,b. Die beiden Hochdruckteile 31a,b enthalten je einen Sauganschluss 36a,b mit einem Einlassventil sowie einen Druckanschluss 35a,b mit einem Auslassventil. Je nach Arbeitstakt des ozillierenden Druckübersetzers (Luftantriebskolben und Hochdruckkolben) wird ein flüssiges Wirkmedium durch den zurückfahrenden Hochdruckkolben unter Erzeugung eines Unterdruckes durch eine Zuleitung aus einem Reservoir über das Einlassventil in den Kolbenraum des Hochdruckteils 31a,b angesaugt und durch Vorfahren des Hochdruckkolbens 34a,b unter Erzeugung eines Primärdrucks *p*_{*1*} am Luftantriebskolben 13a,b und eines Sekundärdrucks *p*_{*2*} am Hochdruckkolben 14a,b durch das Auslassventil in die Druckleitung gepresst. Die beiden Hochdruckteile 31a,b arbeiten dabei wechselseitig.

Die Kolbenhochdruckpumpe 20a,b einer dritten Ausführungsart gemäss Fig. 4a,b ist eine einfachwirkende Kolbenhochdruckpumpe mit zweistufigem Luftantrieb. Über zwei Luftversorgungsanschlüsse 27a,b wird Druckluft in je einen Luftantriebskolben 23a,b aufnehmende Teilkammer eines Luftantriebteils 22a,b zugeführt, wobei die beiden Luftantriebskolben 23a,b durch simultane Druckluft-Beaufschlagung gleichzeitig angetrieben werden. Die beiden Luftantriebskolben 23a,b sind gegenseitig sowie gemeinsam mit einem Hochdruckkolben 24a,b eines Hochdruckteils 21a,b gekoppelt, wobei der Hochdruckkolben 24a,b unter Ausbildung eines Übersetzungsverhältnisses eine kleinere Kolbenwirkfläche aufweist als die Luftantriebskolben 23a,b. Der Hochdruckteil 21a,b enthält einen Sauganschluss 26a,b mit einem Einlassventil sowie einen Druckanschluss 25a,b mit einem Auslassventil. Je nach Arbeitstakt des oszillierenden Druckübersetzers (Luftantriebskolben und Hochdruckkolben) wird ein flüssiges Wirkmedium durch den zurückfahrenden Hochdruckkolben unter Erzeugung eines Unterdruckes durch eine Zuleitung aus einem Reservoir über das Einlassventil in den Kolbenraum des Hochdruckteils 21a,b angesaugt und durch Vorfahren des Hochdruckkolbens 24a,b unter Erzeugung eines Primärdrucks *p*_{*1*} am Luftantriebskolben 13a,b und eines Sekundärdrucks *p*_{*2*} am Hochdruckkolben 14a,b durch das Auslassventil in die Druckleitung gepresst. Durch den Einsatz von zwei gekoppelten Luftantriebskolben kann mit der Hälfte des Luftantriebsdruckes derselbe Enddruck erreicht werden, wie eine einfachwirkende Pumpe mit einem Luftantriebskolben gemäss Fig. 2. In Abwandlung dieses Ausführungsbeispieles können auch drei oder mehr Luftantriebskolben vorgesehen sein. Ferner kann der mehrstufige Luftantrieb mit doppelwirkenden Pumpen kombiniert werden.

## Patentansprüche

1. Vorrichtung zum Umformen eines wenigstens einen Hohlraum (5) aufweisenden Werkstücks (42) mittels über ein strömbares Wirkmedium in dem abgedichteten Hohlraum (5) des Werkstücks (42) erzeugten Innenhochdrucks, enthaltend ein Umformwerkzeug (4) mit einer das Werkstück (42) aufnehmenden Kavität, und eine Druckerzeugungsanlage (1) zur Erzeugung eines Innenhochdrucks;
**dadurch gekennzeichnet, dass**
die Druckerzeugsanlage (1) eine Verdrängungspumpe (2) mit einem Druckübersetzer aus einem längsgekoppelten Verdrängungskörper mit verschieden grossen Wirkflächen A₁, A₂ enthält, und der Verdrängungskörper mit einer Hubfrequenz *f* arbeitet, und sich mittels Hubbewegungen des Druckübersetzers ein primärseitig aufgebrachter Druck p₁ bis zur Erreichung eines sekundärseitigen Enddruckes jeweils auf einen höheren Sekundärdruck p₂ wandeln lässt, wobei sich der Druckerhöhungsfaktor aus der Beziehung:$\frac{{\text{p}}_{\text{2}}}{{\text{p}}_{\text{1}}} \text{=} \frac{{\text{A}}_{\text{1}}}{{\text{A}}_{\text{2}}}$ ableiten lässt.

2. Vorrichtung zum Umformen eines wenigstens einen Hohlraum (5) aufweisenden Werkstücks (42) mittels über ein strömbares Wirkmedium in dem abgedichteten Hohlraum (5) des Werkstücks (42) erzeugten Innenhochdrucks, enthaltend ein Umformwerkzeug (4) mit einer das Werkstück (42) aufnehmenden Kavität, wobei das Umformwerkzeug (4) Mittel (6) zum Anbringen von Ausnehmungen, insbesondere von Lochungen, im Werkstück (42) während des Innenhochdruckumformprozesses enthält, und die Mittel einen in einem Wandhohlraum des Formwerkzeuges wandschlüssig geführten Stempel umfassen, wobei die Ausnehmungen durch Zurückfahren des Stempels entgegen dem Werkstück (42) über die Wirkung des Innenhochddrucks eingebracht werden, und die Stempelbewegung über einen Stempelgegendruck gesteuert wird und der Stempelgegendruck über eine Druckerzeugungsanlage (1) erzeugt wird,
**dadurch gekennzeichnet, dass**
die Druckerzeugsanlage (1) eine Verdrängungspumpe mit einem Druckübersetzer aus einem längsgekoppelten Verdrängungskörper mit verschieden grossen Wirkflächen A₁, A₂ enthält, und der Verdrängungskörper mit einer Hubfrequenz *f* arbeitet, und sich mittels Hubbewegungen des Druckübersetzers ein primärseitig aufgebrachter Druck p₁ bis zur Erreichung eines sekundärseitigen Enddruckes jeweils auf einen höheren Sekundärdruck p₂ wandeln lässt, wobei sich der Druckerhöhungsfaktor aus der Beziehung:$\frac{{\text{p}}_{\text{2}}}{{\text{p}}_{\text{1}}} \text{=} \frac{{\text{A}}_{\text{1}}}{{\text{A}}_{\text{2}}}$ ableiten lässt.

3. Vorrichtung mit den Merkmalen der Ansprüche 1 und 2.

4. Vorrichtung nach einem der Ansprüche 1 bis 3, **dadurch gekennzeichnet, dass** die Druckerzeugungsanlage eine Kolbenhochdruckpumpe (10a) enthält, welche primärseitig Druckluft-betrieben ist.

5. Vorrichtung nach einem der Ansprüche 1 bis 4, **dadurch gekennzeichnet, dass** die Druckerzeugungsanlage (1) eine Kolbenhochdruckpumpe (10a, 10b, 20a, 20b) mit einem primärseitig ein- oder mehrstufigen Kolbenantrieb enthält.

6. Vorrichtung nach einem der Ansprüche 1 bis 5, **dadurch gekennzeichnet, dass** die Druckerzeugungsanlage (1) eine einfach- oder doppelwirkende Kolbenhochdruckpumpe (10a, 10b, 30a, 30b) enthält.

7. Vorrichtung nach einem der Ansprüche 1 bis 6, **dadurch gekennzeichnet, dass** die Druckerzeugungsanlage eine Mehrzahl von parallel geschalteten Kolbenhochdruckpumpen enthält.

8. Vorrichtung nach Anspruch 7, **dadurch gekennzeichnet, dass** die Kolbenhochdruckpumpen zur Erreichung eines möglichst konstanten Förderstroms über einen Hubfrequenzrichter gesteuert sind.

9. Vorrichtung nach einem der Ansprüche 1 bis 8, **dadurch gekennzeichnet, dass** die Druckerzeugungsanlage eine Vorfüllpumpe zur Füllung des Werkstück-Hohlraumes mit dem Wirkmedium und zur Erzeugung eines Basisdrucks enthält.

10. Vorrichtung nach einem der Ansprüche 1 bis 9, **dadurch gekennzeichnet, dass** die auf das Umformwerkzeug während des Umform-Prozesses auszuübenden Schliess- und Zuhaltekräfte mittels einer Verdrängungspumpe, insbesondere mittels einer Kolbenhochdruckpumpe erzeugt werden.

11. Vorrichtung nach einem der Ansprüche 1 bis 10, **dadurch gekennzeichnet, dass** die Schliess- und Zuhaltekräfte der den Hohlraum des Werkstücks abdichtenden Dichtstempel mittels einer Verdrängungspumpe, insbesondere mittels einer Kolbenhochdruckpumpe, erzeugt werden.

12. Verfahren zum Umformen eines wenigstens einen Hohlraum aufweisenden Werkstücks mittels über ein strömbares Wirkmedium in dem abgedichteten Hohlraum des Werkstücks erzeugten Innenhochdrucks, wobei der Innenhochdruck mittels einer Verdrängungspumpe gemäss dem Kennzeichen des Anspruchs 1 erzeugt wird.

## Claims

1. Device for forming a workpiece (42) exhibiting at least one hollow space (5) in its interior by means of high internal pressure created by a medium capable of flow in the sealed hollow interior (5) of the workpiece (42), said device containing a forming tool (4) with a cavity accommodating the workpiece (42) and pressure generating equipment (1) for generating high internal pressure,
**characterised in that**,
the pressure generating equipment (1) contains a displacement pump (2) with pressure converter (pressure intensifier) comprising a longitudinally coupled displacement body with different working surface areas A₁, A₂, and the displacement body operates with a stroke frequency *f*, and a pressure p₁ created on the primary side can be converted in a higher secondary pressure p₂ by means of strokes of the pressure converter until an end pressure is reached on the secondary side, whereby the relationship:$\frac{{\text{p}}_{\text{2}}}{{\text{p}}_{\text{1}}} \text{=} \frac{{\text{A}}_{\text{1}}}{{\text{A}}_{\text{2}}}$ defines the increase in pressure.

2. Device for forming a workpiece (42) exhibiting at least one hollow space (5) in its interior by means of a high internal pressure created by a medium capable of flow in the sealed hollow interior (5) of the workpiece (42), said device containing a forming tool (4) with a cavity accommodating the workpiece (42), whereby the forming tool (4) contains means (6) for producing recesses, in particular holes in the workpiece (42) during the high internal pressure forming process, and the means comprise a stem fitting in space in the wall of the forming tool, whereby the recesses are created by withdrawing the stem from the workpiece (42) by virtue of internal pressure, and the stem movement is controlled by the counterpressure on the stem and the stem counterpressure is generated via pressure generating equipment (1),
**characterised in that**,
the pressure generating equipment (1) contains a displacement pump (2) with pressure converter (pressure intensifier) comprising a longitudinally coupled displacement body with different working surface areas A₁, A₂, and the displacement body operates with a stroke frequency *f*, and a pressure p₁ created on the primary side can be converted in a higher secondary pressure p₂ by means of strokes of the pressure converter until an end pressure is reached on the secondary side, whereby the relationship:$\frac{{\text{p}}_{\text{2}}}{{\text{p}}_{\text{1}}} \text{=} \frac{{\text{A}}_{\text{1}}}{{\text{A}}_{\text{2}}}$ defines the increase in pressure.

3. Device with the features of claims 1 and 2.

4. Device according to one of the claims 1 to 3, **characterised in that** the pressure generating equipment contains a high pressure piston pump (10a) which is powered on the primary side by compressed air.

5. Device according to one of the claims 1 to 4, **characterised in that** the pressure generating equipment (1) contains a high pressure piston pump (10a, 10b, 20a, 20b) with a single stage or multi-stage piston drive on the primary side.

6. Device according to one of the claims 1 to 5, **characterised in that** the pressure generating equipment (1) contains a simple or double stroke high pressure piston pump (10a, 10b, 30a, 30b)

7. Device according to one of the claims 1 to 6, **characterised in that** the pressure generating equipment contains a plurality of high pressure piston pumps acting in parallel.

8. Device according to claim 7, **characterised in that** the high pressure piston pumps are controlled via a stroke frequency transformer in order to achieve as constant as possible flow of working medium.

9. Device according to one of the claims 1 to 8, **characterised in that** the pressure generating equipment contains a pre-fill pump for filling the hollow interior of the workpiece with the working medium and for creating a base pressure.

10. Device according to one of the claims 1 to 9, **characterised in that** the forces for closing and holding the forming tool closed during the forming process are created by means of a displacement pump, in particular by means of a high pressure piston pump.

11. Device according to one of the claims 1 to 10, **characterised in that** the closing and holding forces on the sealing stems which seal off the hollow space inside the workpiece are created by means of a displacement pump, in particular by means of a high pressure piston pump.

12. Process for forming a workpiece exhibiting at least one hollow space by means of high internal pressure created by a medium capable of flow in the sealed hollow space inside the workpiece, whereby the high internal pressure is generated by means of a displacement pump in accordance with the description in claim 1.

## Revendications

1. Appareil de formage d'une pièce (42) présentant au moins un espace creux (5) au moyen d'une haute pression interne produite par un fluide de travail pouvant s'écouler dans l'espace creux étanche (5) de la pièce (42), comprenant un outil de formage (4) avec une cavité accueillant la pièce (42), et une installation de production de pression (1) pour produire une haute pression interne, **caractérisé en ce que** l'installation de production de pression (1) comporte une pompe volumétrique (2) avec un convertisseur de pression composé d'un corps de déplacement à couplage longitudinal avec des faces actives de différentes grandeurs A₁, A₂, et le corps de déplacement travaille avec une fréquence de déplacement *f*, et une pression p₁ appliquée du côté primaire peut chaque fois être convertie en une pression secondaire p₂ plus élevée au moyen de mouvements de déplacement du convertisseur de pression jusqu'à atteindre une pression finale du côté secondaire, le facteur d'augmentation de la pression pouvant être déduit de la relation:$\frac{{\text{p}}_{\text{2}}}{{\text{p}}_{\text{1}}} \text{=} \frac{{\text{A}}_{\text{1}}}{{\text{A}}_{\text{2}}}$

2. Appareil de formage d'une pièce (42) présentant au moins un espace creux (5) au moyen d'une haute pression interne produite par un fluide de travail pouvant s'écouler dans l'espace creux étanche (5) de la pièce (42), comprenant un outil de formage (4) avec une cavité accueillant la pièce (42), l'outil de formage (4) comportant des moyens (6) pour pratiquer des évidements, en particulier des perforations, dans la pièce (42) pendant l'opération de formage sous haute pression, et les moyens comprenant un poinçon guidé au moyen de la paroi dans un espace creux de la paroi de l'outil de formage, les évidements étant pratiqués par retrait du poinçon en direction opposée à la pièce (42) par l'action de la haute pression interne, et le mouvement du poinçon étant commandé par une contre-pression du poinçon et la contre-pression du poinçon étant produite par une installation de production de pression (1), **caractérisé en ce que** l'installation de production de pression (1) comporte une pompe volumétrique avec un convertisseur de pression composé d'un corps de déplacement à couplage longitudinal avec des faces actives de différentes grandeurs A₁, A₂, et le corps de déplacement travaille avec une fréquence de déplacement *f*, et une pression p₁ appliquée du côté primaire peut chaque fois être convertie en une pression secondaire p₂ plus élevée au moyen de mouvements de déplacement du convertisseur de pression jusqu'à atteindre une pression finale du côté secondaire, le facteur d'augmentation de la pression pouvant être déduit de la relation:$\frac{{\text{p}}_{\text{2}}}{{\text{p}}_{\text{1}}} \text{=} \frac{{\text{A}}_{\text{1}}}{{\text{A}}_{\text{2}}}$

3. Appareil avec les caractéristiques des revendications 1 et 2.

4. Appareil selon l'une quelconque des revendications 1 à 3, **caractérisé en ce que** l'installation de production de pression comprend une pompe alternative à haute pression (10a), qui fonctionne à l'air comprimé du côté primaire.

5. Appareil selon l'une quelconque des revendications 1 à 4, **caractérisé en ce que** l'installation de production de pression (1) comprend une pompe alternative à haute pression (10a, 10b, 20a, 20b) avec un entraînement des pistons à un ou plusieurs étages du côté primaire.

6. Appareil selon l'une quelconque des revendications 1 à 5, **caractérisé en ce que** l'installation de production de pression (1) comprend une pompe alternative à haute pression (10a, 10b, 30a, 30b) à simple ou à double effet.

7. Appareil selon l'une quelconque des revendications 1 à 6, **caractérisé en ce que** l'installation de production de pression comprend une pluralité de pompes alternatives à haute pression montées en parallèle.

8. Appareil selon la revendication 7, **caractérisé en ce que** les pompes alternatives à haute pression sont commandées par l'intermédiaire d'un régulateur de fréquence de déplacement pour atteindre un débit d'alimentation aussi constant que possible.

9. Appareil selon l'une quelconque des revendications 1 à 8, **caractérisé en ce que** l'installation de production de pression comprend une pompe de pré-remplissage pour le remplissage de l'espace creux de la pièce avec le fluide de travail et pour la production d'une pression de base.

10. Appareil selon l'une quelconque des revendications 1 à 9, **caractérisé en ce que** les forces de fermeture et de maintien à exercer sur l'outil de formage pendant l'opération de formage sont produites au moyen d'une pompe volumétrique, en particulier au moyen d'une pompe alternative à haute pression.

11. Appareil selon l'une quelconque des revendications 1 à 10, **caractérisé en ce que** les forces de fermeture et de maintien des poinçons d'étanchéité fermant l'espace creux de la pièce sont produites au moyen d'une pompe volumétrique, en particulier au moyen d'une pompe alternative à haute pression.

12. Procédé de formage d'une pièce présentant au moins un espace creux au moyen d'une haute pression interne produite par un fluide de travail pouvant s'écouler dans l'espace creux étanche de la pièce, la haute pression interne étant produite au moyen d'une pompe volumétrique selon la caractéristique de la revendication 1.
